# EUROPÄISCHE PATENTSCHRIFT

(11) **EP 0 543 213 B1**
(45) Veröffentlichungstag und Bekanntmachung des Hinweises auf die Patenterteilung: **19.03.1997**
(21) Anmeldenummer: 92118801.7
(22) Anmeldetag: 03.11.1992
(51) Int. Cl.: H01C 1/12

(54) **Beweglicher Abgriff oder Schleifer für Potentiometer**
Movable collector or wiper for potentiometer
Collecteur ou curseur mobile pour potentiomètre

(30) Priorität: 19.11.1991 DE 4137989
(43) Veröffentlichungstag der Anmeldung: 26.05.1993
(73) Patentinhaber: HORST SIEDLE KG, D-78120 Furtwangen (DE)
(72) Erfinder: Siedle, Horst, W-7743 Furtwangen (DE); Leue, Wolfgang, W-7101 Abstatt (DE)
(74) Vertreter: Otte, Peter, Dipl.-Ing.

(56) Entgegenhaltungen:
- EP-A- 0 159 372
- DE-A- 2 047 679
- DE-A- 2 706 760
- DE-A- 3 340 635
- DE-U- 9 114 407

## Beschreibung

Die Erfindung geht aus von einem beweglichen Abgriff für Dreh- und Linearpotentiometer, einstellbare Drehwiderstände u. dgl., vorzugsweise für schnell bewegte potentiometer für die Steuer- und Regeltechnik nach dem Oberbegriff des Anspruchs 1.

Eine bekannte Abgriffsvorrichtung dieser Art (DE-PS 33 40 635) verfügt über einen Schleifer aus einem einstückigen, elektrisch leitenden Federmaterial, der im Übergangsbereich zwischen der jeweiligen Widerstands- oder Kollektorbahn, auf welcher er gleitet, in eine Vielzahl parallel zueinander angeordneter Schleiferfinger übergeht.

Dabei ist es auch möglich, einen solchen beweglichen Abgriff oder Schleifer so auszubilden (DE-PS 27 06 760), daß bei einer Vielzahl von parallel zueinander angeordneten gleichzeitig auf der Bahn schleifenden und einendig in einen Verbindungsbereich miteinander verbundener und gelagerter Schleiferfinger ein weich-elastisches, elastomeres Kunststoffmaterial mit innerer hoher Reibung auf mindestens zwei einander gegenüberliegenden Seiten der Schleiferfinger aufgebracht wird, wodurch speziell bei schnell laufenden Potentiometern eine wirksame Bedämpfung von Schleiferfingerbewegungen möglich ist. Hierdurch gelingt es trotz der mikroskopisch gesehen beträchtlichen Holprigkeit der Oberflächenbereiche von Widerstands- und Kollektorbahnen bei Potentiometern, auf welcher die Schleiferfinger gleiten, vergleichsweise ruhig verlaufende Schwingungsbewegungen der Schleiferfinger sicherzustellen, so daß es nicht zu einem Aufschaukeln von Schwingungen aufgrund der bei Schleifern notwendigerweise vorhandenen Federeigenschaften und einer entsprechend schnellen Zerstörung kommt.

In diesem Zusammenhang ist es ferner bekannt, die einzelnen Schleiferfinger auf einem vorzugsweise federelastischem Trägerteil eng nebeneinanderliegend anzuordnen, beispielsweise durch Punktschweißung auf dem Federteil zu befestigen, wodurch sich eine gewisse mechanische Bedämpfung der Bewegungen der einzelnen Schleiferfinger untereinander ergibt, da durch die aneinandergrenzenden und aneinanderliegenden Flächen der parallel zueinander verlaufenden einzelnen Schleiferfinger eine mechanische Reibung entsteht, die aufgrund der statistischen Verteilung der Schleiferfingerbewegung dafür sorgt, daß im Mittel die einzelnen Schleiferfinger in ihrem Schwingungsverhalten beruhigt werden. Verschiedene Ausführungsformen solcher Schleiferfinger-Abgriffssysteme, bei denen kleine Runddrähtchen zueinander parallel an einen weiteren Träger angepunktet sind, lassen sich beispielsweise einem Prospekt PKV 20 der Firma Heraeus mit der Bezeichnung "Vieldrahtschleifer" entnehmen.

Ein solcher beweglicher Abgriff für Dreh- und Linearpotentiometer, einstellbare Widerstände u.dgl. ist auch aus der DE-A-2 047 679 bekannt. Dieser Abgriff weist einen federnden Zwischenträger auf mit einer Vielzahl direkt auf der Widerstandsbahn und/oder Kollektorbahn gleitenden einzelnen, aneinander angrenzenden gruppenweise parallel angeordneten Schleiferfingern, wobei sich an eine erste Gruppe von Schleiferfingern seitlich eine Lücke oder ein Abstand etwa in der Größenordnung der Breite der Schleiferfingergruppe anschließt, an den sich wiederum eine weitere Gruppe von Schleiferfingern anschließt, so daß mindestens eine beidseitig von Schleiferfingergruppen begrenzte Lücke in der parallelen Gesamtfolge gebildet ist. Bei diesem Abgriff sind die einzelnen Schleiferfinger ebenfalls als kleine, unten abgebogene Runddrähtchen ausgebildet.

Dennoch ergibt sich bei solchen Abgriffssystemen das Problem, daß aufgrund der Relativbewegung zwischen Schleiferfingern und Piste Abrieb oder sonstige Verschleißprodukte entstehen, die sich auf Dauer an beliebigen Stellen ablagern, nicht zuletzt auf den Schleiferfingern, die aufgrund ihrer unmittelbar aneinanderliegenden Struktur eine durchgehende Fläche bilden, so daß es zu Problemen im angestrebten Funktionsablauf kommen kann.

### Vorteile der Erfindung

Die Erfindung löst dieses Problem mit den Merkmalen des Anspruchs 1 und schafft für die bei der Relativbewegung von Schleiferfingern und Piste entstehenden Verschleißprodukte und den Abrieb dadurch, daß die Schleiferfinger ihrerseits selbst eine vorgegebene Anzahl von gruppenweise eng in Längsrichtung aneinanderstehenden Schleiferfingern umfassen und daß der seitliche Abstand der Schleiferfinger etwa der Größe einer solchen Gruppe von Schleiferfingern entspricht, bereits bei jedem einzelnen Schleiferfinger Zwischenräume, in denen sich der Abrieb problemlos und ohne Störung des beweglichen Abgriffs ablagern kann. Darüber hinaus wird durch eine solche Ausbildung der Schleiferfinger der Abgriff wesentlich verbessert dadurch, daß die Schleiferfinger ein besseres Federverhalten aufweisen.

Untersuchungen haben ergeben, daß sich hierdurch erhebliche Verbesserungen hinsichtlich der Lebensdauer solcher mit den erfindungsgemäßen Schleiferfingern ausgestatteten Potentiometern ergibt, wobei ein weiterer Vorteil darin besteht, daß man effektiv weniger Schleiferfinger benötigt, so daß sich die Kostenstruktur verbessert, da solche Schleiferfinger üblicherweise aus einem Edelmetall bestehen.

Die Vorteile vorliegender Erfindung zeigen sich sowohl bei den bekannten Kratzschleifer-Ausführungsformen, bei denen eine abgebogene Schleiferfingerspitze auf der Piste gleitet, als auch bei Kufenschleifern, bei denen die Schleiferfinger mit dem Biegeradius auf Widerstands- oder Kollektorbahn aufliegen und gleiten.

### Zeichnung

Ausführungsbeispiele der Erfindung sind in der Zeichnung dargestellt und werden in der nachfolgenden Beschreibung näher erläutert. Es zeigen:
- Fig. 1: eine mögliche Ausführungsform eines Schleifers mit von ihm ausgehenden einzelnen Schleiferfingern, die auf einer zugeordneten Piste (Widerstandsbahn, Kollektorbahn) gleiten, in Seitenansicht und
- Fig. 2: den gleichen Schleifer in einer Ansicht von unten entsprechend dem Pfeil F der Fig. 1;
- Fig. 3: mehrere nebeneinander liegende einzelne Schleiferfinger-Trägerteile in U-Form in Draufsicht, wobei jeder U-Schenkel zueinander über Abstände getrennte Schleiferfingergruppen lagert und
- Fig. 4: zum besseren Verständnis U-förmige Schleiferfingerträger in lediglich doppelt so großem Maßstab, bezogen auf natürliche Größe.

### Beschreibung der Ausführungsbeispiele

Die Fig. 3 zeigt in starker Vergrößerung jeweils U-förmige Zwischenträger 10a, 10b, 10c, deren beide Schenkel 11a, 11b jeweils über einen Basissteg 12 einstückig und insofern auch elektrisch leitend miteinander verbunden sind und wobei an den Enden der Schenkel Schleiferfinger 13a, 13b, 13c, 13d in geeigneter Weise befestigt, vorzugsweise und beispielsweise durch Punktschweißung angepunktet sind.

Dabei ist so vorgegangen, daß die zu einem Schleiferbereich jeweils gehörenden einzelnen Schleiferfinger 13a, 13b, 13c, 13d, wobei ein solcher Schleiferbereich bei dem in Fig.3 dargestellten Ausführungsbeispiel beispielsweise von jedem Ende jedes Schenkels 11a, 11b des U-förmigen Zwischenträgers gebildet sein kann, in Gruppen angeordnet sind.

Bei dem dargestellten Ausführungsbeispiel sind an jedem Schenkelende beispielsweise vier Schleiferfinger 13a, 13b, 13c, 13d angeordnet, wobei jeder Schleiferfinger 13a, 13b, 13c, 13d wiederum jeweils aus drei unmittelbar aneinandergrenzenden einzelnen Schleiferfingern 14 gebildet ist.

Jedenfalls ist die Anordnung der Schleiferfinger 13a, 13b, 13c, 13d für jeweils einen Schleiferbereich so getroffen, daß eine Anzahl von Fingern aneinandergrenzend parallel zueinander in mechanischem Reibungskontakt angeordnet sind, an welche Gruppe sich eine Lücke anschließt, die beispielsweise die gleiche Breite wie die genannte Schleiferfingergruppe aufweist; an diese Lücke, die in Fig.3 insgesamt mit 15 bezeichnet ist, schließt sich eine weitere Schleiferfingergruppe an, vorzugsweise mit der gleichen Anzahl von Schleifereinzelfingern 14 und sofort, falls gewünscht.

Hierdurch ergibt sich eine bevorzugte Aufteilung von Schleiferfingern für jeden Schleiferbereich, indem nämlich die angestrebte Wirkung der mechanischen Eigendämpfung der Schleiferfinger relativ zueinander beibehalten wird, indem sich die jeweils in einer Schleiferfingergruppe befindlichen Schleiferfinger durch den gegenseitigen Reibungskontakt in ihrem Bewegungsablauf dämpfen, während gleichzeitig nach einer vorgegebenen Anzahl von Schleiferfingern eine größere Lücke sich anschließt, die der Aufnahme von Verschleißprodukten und Abrieb dient, die aber auch ferner sicherstellt, daß durch spezielle unkontrollierte Bewegungen einzelner Schleiferfinger nicht etwa die Gesamtheit aller Schleiferfinger eines Schleiferbereichs betroffen wird - eben deshalb, weil sie im parallelen Reibungskontakt zueinander liegen -, sondern daß solche eventuell auftretenden unkontrollierten Bewegungen dann eben nur auf diese eine Schleiferfingergruppe begrenzt werden, in welcher sie entstehen. Das bedeutet mit anderen Worten, daß die restlichen Schleiferfingergruppen weiterhin den einwandfreien Kontakt zur jeweiligen Piste, auf der sie gleiten, aufrechterhalten - auch hierdurch ergibt sich eine Verbesserung sowohl der mechanischen Laufeigenschaften als auch der elektrischen Übertragungseigenschaften der Schleifer.

Bei dem dargestellten Ausführungsbeispiel verfügt jedes Schenkelende jedes U-förmigen Zwischenträgers über vier Schleiferfinger 13a, 13b, 13c, 13d, die jeweils aus drei Einzelschleiferfingern 14 gebildet sind, so daß hier ein Schleiferbereich über insgesamt zwölf einzelne Schleiferfinger verfügt, die aber zwischen sich entsprechende Abstände bilden bei gleichzeitiger Gruppenbildung.

Ein solcher Schleiferfingerbereich kann definiert sein als Abgriffsvorrichtung für eine bestimmte Widerstandsbahn oder Kollektorbahn, wobei dann der andere, mit dem ersten Schenkel über die Basis des U-förmigen Zwischenträgers verbundene Schenkel einen weiteren Schleiferbereich bildet, der dann, entsprechend, auf einer zugeordneten Kollektorbahn oder Widerstandsbahn gleitet.

So kann für ein Potentiometer lediglich ein solcher U-förmiger Zwischenträger vorgesehen und an einem beweglichen Abgriff befestigt sein, der dann mit seinen ihrerseits wiederum mehrere Schleiferfinger 14 umfassenden Schleiferfingern 13a, 13b, 13c, 13d an den jeweiligen Schenkelenden auf Widerstandsbahn und Kollektorbahn gleitet und so das von der Widerstandsbahn abgegriffene Potential auf die Kollektorbahn überträgt.

Es ist aber auch möglich, einen Abgriff 16 so, wie in den Figuren 1 und 2 gezeigt, mit beispielsweise zwei der U-förmigen Zwischenträger auszustatten, deren mit den in Gruppen angeordneten Schleiferfingerträgern bestückte Schenkel dann entweder auf insgesamt zwei Widerstands- und entsprechend zwei Kollektorbahnen gleiten oder man verwendet jeweils einen der U-förmigen Zwischenträger insgesamt, um eine Widerstandsbahn, und einen anderen, um eine entsprechende Kollektorbahn abzugreifen bzw. zu kontaktieren, wobei die elektrische Verbindung zwischen den beiden U-förmigen Zwischenträgern 10a', 10b' am Abgriff 16 dann in geeigneter Weise durch Verbinden der beiden U-förmigen Zwischenträger oder über den Abgriff 16 selbst erfolgt.

Der U-förmige Zwischenträger 10a, 10b ... besteht bevorzugt aus einem elektrisch leitenden, elastischen Federmaterial und kann so abgebogen sein, wie dies bei dem U-förmigen, in einer Seitenansicht gezeigten Zwischenträger 10 oberhalb der Zwischenträger 10a, 10b ... erkennbar ist. Aus dieser Darstellung läßt sich auch entnehmen, daß die jeweiligen einzelnen Schleiferfinger 14 den Endbereich jedes Schenkels 11a, 11b über einen vorgegebenen Abstand überlappend an diesem befestigt sind.

Die Darstellung der Fig. 3 zeigt einen sogenannten Kratzschleifer, bei welchem der Schleifer mit dem abgebogenen Endbereich auf der zugeordneten Piste, also der Widerstandsbahn oder der Kollektorbahn gleitet; die Erfindung eignet sich in gleicher Weise für Kufenschleifer, bei denen, sozusagen umgekehrt, der Schleiferfinger mit dem Biegeradius 17 (Fig. 3) auf der Piste gleitet.

Da mit dem bloßen Auge bei der tatsächlichen Winzigkeit der einzelnen Schleiferfinger weder diese noch die Abstände zwischen diesen erkennbar sind, ist in der Darstellung der Fig. 3 oben bewußt eine Maßangabe vorgesehen, der entnommen werden kann, daß, allerdings nur bei diesem Ausführungsbeispiel und hierauf ist die Erfindung verständlicherweise nicht beschränkt, die gesamte Breite eines Schleiferbereichs bei etwa 1,5 mm liegen kann, wobei die Breite jeweils von drei einen Schleiferfinger 13a, 13b, 13c, 13d bildenden Schleiferfingern 14 bei 0,23 mm und der Abstand zwischen den einzelnen derartigen Gruppen von Schleiferfingern 14 bei 0,2 mm liegt.

Mit geeigneten Automaten lassen sich solche Schleiferfingerstrukturen mit hoher Präzision herstellen, und da auch die beim Betrieb von solchen Potentiometern und entsprechenden Systemen auftretenden Verschleißprodukte und Abrieb relativ minimal ist, erfüllen die durch die Erfindung vorgesehenen Zwischenräume zwischen den Schleiferfingergruppen jeweils eines Schleiferfingerbereichs in einwandfreier Weise ihre Aufgabe. Die Fig. 4 zeigt, um bei den angegebenen Größenordnungen zu bleiben, jeweils nebeneinanderliegend U-förmige Zwischenträger mit an diesen angepunkteten Schleiferfingern noch im doppelt so großen Maßstab wie in Wirklichkeit, so daß man sich eine Vorstellung von den tatsächlichen Abmessungen machen kann.

Die wesentlichen Gesichtspunkte bei vorliegender Erfindung liegen also nicht nur in der durch die Ausbildung der einzelnen Schleiferfinger wiederum als Gruppen von noch kleineren Schleiferfingern 14 verbesserten mechanischen Dämpfungseigenschaften sowie in der Möglichkeit, nunmehr Verschleißprodukte ohne funktionelle Störungen aufzunehmen, sondern auch darin, daß bei Beibehaltung gleich guter Abgriffseigenschaften bei erheblich, gegebenenfalls verdoppelter Lebensdauer in etwa nur die Hälfte der bisher notwendigen Schleiferfinger erforderlich ist, um gleiche Funktionen sicherzustellen. Hieraus ergibt sich ferner eine erhebliche Kosteneinsparung.

## Patentansprüche

1. Beweglicher Abgriff für Dreh- und Linearpotentiometer, einstellbare Widerstände, vorzugsweise für schnell bewegte Potentiometer für die Steuerund Regeltechnik, zur Übertragung von Spannungen oder Strömen von sich relativ zum Abgriff bewegenden Widerstands- und/oder Kollektorbahnen, mit einem federnden Zwischenträger und einer Vielzahl direkt auf Widerstands- und/oder Kollektorbahnen gleitenden einzelnen, zueinander angrenzenden gruppenweise parallel angeordneten Schleiferfingern (13a, 13b, 13c, 13d), wobei sich an eine erste Gruppe von Schleiferfingern (13a, 13b, 13c, 13d) seitlich eine Lücke oder ein Abstand etwa in der Größenordnung der Breite der Schleiferfingergruppe anschließt, an den sich wiederum eine weitere Gruppe von Schleiferfingern (13a, 13b, 13c, 13d) anschließt, so daß mindestens eine beidseitig von Schleiferfingergruppen begrenzte Lücke in der parallelen Gesamtabfolge gebildet ist, **dadurch gekennzeichnet,** daß die Schleiferfinger (13a, 13b, 13c, 13d) ihrerseits selbst eine vorgegebene Anzahl von gruppenweise eng in Längsrichtung aneinanderstehenden Schleiferfingern (15) umfassen und daß der seitliche Abstand der Schleiferfinger etwa der Größe einer solchen Gruppe von Schleiferfingern (15) entspricht.

2. Beweglicher Abgriff nach Anspruch 1, dadurch gekennzeichnet, daß die Schleiferfingergruppen von den Endbereichen von Schenkeln (11a, 11b) von U-förmigen Zwischenträgern (10a, 10b, 10c) getragen sind, an die sie in Gruppenformation angepunktet sind und daß die U-förmigen Zwischenträger ihrerseits an dem beweglichen Abgriff befestigt sind.

3. Beweglicher Abgriff nach Anspruch 1 oder 2, dadurch gekennzeichnet, daß jeweils drei Schleiferfinger (14) nebeneinander in angrenzend mechanischem Dämpfungskontakt stehend als Schleiferfingergruppe ausgebildet sind und daß vier solcher Gruppen an dem Ende eines Zwischenträger-Schenkels (11a, 11b) befestigt jeweils einen Schleiferbereich aus vier Schleiferfingern (13a, 13b, 13c, 13d) bilden.

## Claims

1. A movable pick-off for rotary and linear potentiometers, variable resistors, preferably for rapidly moving potentiometers for automatic control engineering, for transmitting voltages or currents from resistor and/or collector tracks which are moving relative to the pick-off, comprising a flexible subcarrier and a plurality of individual wiper fingers (13a, 13b, 13c, 13d) which slide directly on resistor and/or collector tracks and which are arranged parallel side by side in groups, a gap or space approximately in the order of the width of the wiper finger group laterally adjoining a first group of wiper fingers (13a, 13b, 13c, 13d), the said space in turn being adjoined by another group of wiper fingers (13a, 13b, 13c, 13d), so that there is at least one gap defined on either side by wiper finger groups formed in the whole parallel sequence, characterised in that the wiper fingers (13a, 13b, 13c, 13d) themselves comprise a predetermined number of wiper fingers (15) closely adjoining one another in the longitudinal direction in groups, and in that the lateral spacing of the wiper fingers approximately corresponds to the size of one such group of wiper fingers (15).

2. A movable pick-off according to claim 1, characterised in that the wiper finger groups are carried by the end regions of arms (11a, 11b) of U-shape subcarriers (10a, 10b, 10c) to which they are spot welded in group formation, and in that the U-shape subcarriers are themselves secured to the movable pick-off.

3. A movable pick-off according to claim 1 or 2, characterised in that three wiper fingers (14), located side by side in adjacent mechanical damping contact, form each wiper finger group, and in that four such groups, secured to the end of one subcarrier arm (11a, 11b), form respective wiper regions consisting of four wiper fingers (13a, 13b, 13c, 13d).

## Revendications

1. Collecteur mobile pour potentiomètres rotatifs ou linéaires, à résistances variables, de préférence pour potentiomètres à déplacements rapides utilisés dans des techniques de commande ou de régulation pour transmettre des tensions ou des intensités à partir de pistes à résistance et/ou à collecteur en mouvement relatif par rapport au collecteur, comprenant :
- un support intermédiaire élastique et un grand nombre de doigts de contact individuels, glissant directement sur les pistes à résistance et/ou à collecteur et disposés en groupes parallèles côte à côte (13a, 13b, 13c, 13d) se raccordant à un premier groupe de doigts de contact glissants (13a, 13b, 13c, 13d) latéralement par un espace ou un intervalle dont la grandeur est sensiblement de l'ordre de la largeur du groupe de doigts de contact, auquel se raccorde un autre groupe de doigts de contact glissants (13a, 13b, 13c, 13d) de sorte qu'il se forme au moins un intervalle bordé des deux côtés par des groupes de doigts de contact dans cette succession de groupes parallèles,
caractérisé en ce que
les doigts glissants (13a, 13b, 13c, 13d) sont formés eux-mêmes chacun d'un nombre donné de doigts (15) groupés serrés côte à côte en direction longitudinale, l'espacement latéral entre les doigts correspondant sensiblement à la dimension d'un tel groupe de doigts (15).

2. Collecteur mobile selon la revendication 1,
caractérisé en ce que
les groupes de doigts de contact glissants sont portés par les extrémités des branches (11a, 11b) de supports intermédiaires (10a, 10b, 10c) en forme de U, selon une implantation en formation groupée, les supports intermédiaires en forme de U étant eux-mêmes fixés sur le collecteur mobile.

3. Collecteur mobile selon la revendication 1 ou 2,
caractérisé en ce que
trois doigts de contact glissants (14), disposés côte à côte en contact contigu mécaniquement amorti, sont disposés sous forme d'un groupe de doigts de contact glissants et quatre groupes de ce genre, fixés à l'extrémité d'une branche (11a, 11b) du support intermédiaire, forment chaque fois une zone de contact pour quatre doigts de contact glissants (13a, 13b, 13c, 13d).
